# EUROPÄISCHE PATENTSCHRIFT

(11) **EP 0 587 632 B1**
(45) Veröffentlichungstag und Bekanntmachung des Hinweises auf die Patenterteilung: **27.03.1996**
(21) Anmeldenummer: 92911014.6
(22) Anmeldetag: 23.05.1992
(51) Int. Cl.: E05F 15/00

(54) **SICHERHEITSEINRICHTUNG FÜR EINEN ÖFFNUNGSVERSCHLUSS**
SAFETY SYSTEM FOR PASSAGE CLOSURE MEMBERS
SYSTEME DE SECURITE POUR ELEMENTS DE FERMETURE DE PASSAGES

(30) Priorität: 07.06.1991 DE 4118782
(43) Veröffentlichungstag der Anmeldung: 23.03.1994
(73) Patentinhaber: Sommer GmbH Torantriebe, D-73230 Kirchheim (DE)
(72) Erfinder: Sommer, Frank-Uwe, D-73230 Kirchheim/Teck (DE)
(74) Vertreter: Jeck, Anton, Dipl.-Ing.
(86) Internationale Anmeldenummer: EP9201164
(87) Internationale Veröffentlichungsnummer: WO9221845

(56) Entgegenhaltungen:
- US-A- 4 896 714
- PATENT ABSTRACTS OF JAPAN vol. 9, no. 219 (M-410)(1942) 6. September 1985 & JP-A-60 77 687 ( NIPPON DENSO K.K. ) 2. Mai 1985

## Beschreibung

Die Erfindung betrifft eine Sicherheitseinrichtung nach dem Oberbegriff des Anspruches 1.

Kraftbetätigte Vorricntungen, wie Tore, Türen oder Fenster, arbeiten z.B. mit einem elektromechanischen Antrieb zusammen, der bei Garagentoren aus einer an der Garagendecke montierten Führungsschiene besteht, in der ein mit dem Tor mittels Gelenkstange gekoppelter Schlitten mittels eines Antriebsmotors und mittels eines formschlüssigen Elementes längsbewegbar geführt ist. Dabei verläuft das formschlüssige Element geradlinig und parallel zur Führungsschiene, wobei es an beiden Enden mittels Federn elastisch ortsfest aufgehängt ist. Der Antrieb ist ferner mit einer Blockier- und Hindernisabschaltung versehen, wie z.B. in der DE 35 46 282 C2 beschrieben ist. Ein solcher Garagentorantrieb hat eine große Ansprechempfindlichkeit, arbeitet betriebssicher, ist jedoch mit dem Nachteil behaftet, daß der Antrieb nicht unterscheiden kann, ob das Tor sich auf dem Boden abstützt oder in Berührung steht mit einem Hindernis.

Ferner ist in der DE 3514 223 C2 ein Verfahren zum Abschalten oder Umsteuern eines Elektromotors für den Antrieb eines bewegbaren Öffnungsverschlusses offenbart, wobei der Anstieg des vom Motor aufgenommenen Stromes überwacht und der Motor bei Überschreiten eines vorgewählten Sollwertes abgeschaltet oder in Gegenlaufrichtung umgeschaltet wird. Dieses Verfahren kann dann genutzt werden, wenn es sich beim Öffnungsverschluß um relativ kleine und geringes Gewicht aufweisende Vorricntungen wie Fensterscheiben, Schiebedach oder dergleichen handelt. Bei größeren Vorrichtungen, z.B. Garagentore, die beim Schließen an Hindernisse stoßen, ist dieses Verfahren nicht unbedingt anwendbar, und zwar insbesondere dann, wenn es sich bei diesen Hindernissen um im Quetsch- oder Schließkantenbereich befindliche und leicht zerstörbare Körper handelt.

Ausgehend von dem obigen Stand der Technik liegt der Erfindung die Aufgabe zugrunde, eine Sicherheitseinrichtung zu schaffen, die zum einen unterscheiden kann, ob der Öffnungsverschluß betriebsgemäß abschließt bzw. abgeschlossen ist, oder zum anderen feststellen kann, ob der Öffnungsverschluß mit einem Hindernis in Berührung steht. Dabei soll die Sicherheitseinrichtung so beschaffen sein, daß, steht der Öffnungsverschluß mit einem Hinaernis in Druckverbindung, er dieses freigibt. Eine weitere Aufgabe der Erfindung ist es, die Sicherneitseinrichtung so auszubilden, daß der Benutzer immer darüber informiert ist, ob die Sicherneitseinrichtung und/oder die Antriebseinrichtung ordnungsgemäß funktioniert.

Die gestellte Aufgabe wird bei der gattungsgemäßen Sicherheitseinrichtung erfindungsgemäß durch die kennzeichnenden Merkmale des Anspruches 1 gelöst.

Man erkennt, daß die Erfindung jedenfalls dann verwirklicht ist, wenn die Sicherheitseinrichtung eine Zeitmeßeinrichtung umfaßt, die durch das Signal S₁ im Zeitpunkt T₁ eingeschaltet wird und die Zeit T = T₁ - T₂ mißt, innerhalb der die Betriebsbelastung der Antriebseinrichtung überschritten wird und das Signal S₂ im Zeitpunkt T₂ abgibt. Dabei handelt es sich regelmäßig um Zeitabschnitte, die im Bereich von Millisekunden liegen. Nimmt der Öffnungsverschluß eine ausgefahrene Position ein, das heißt, er stützt sich auf dem Boden ab, dann wird die Betriebsbelastung innerhalb einer sehr kurzen Zeit nach Abgabe des Signals S₁ überschritten, so daß die Antriebseinrichtung ausgeschaltet und die Bewegung des Öffnungsverschlusses unterbrochen wird. Befindet sich im Bewegungsweg des Tores ein Hindernis, z.B. eine Person, dann wirkt die Person als ein zum Teil nachgiebiges Hindernis, so daß die vorgegebene maximale Betriebsbelastung der Antrieoseinrichtung erst nach einem längeren Zeitabschnitt nach Abgabe des Signals S₁ überschritten wird. Dies hat zur Folge, daß die Sicherheitseinrichtung die Antriebseinrichtung umschaltet, so daß der Öffnungsverschluß sich in entgegengesetzter Richtung bewegt.

Weitere zweckmäßige und vorteilhafte Ausgestaltung der Erfindung gehen aus den Unteransprüchen hervor.

Eine besonders zweckmäßige Ausgestaltung sieht vor, daß der Fühler im Bereich der Hauptschließkante des Öffnungsverschlusses angeordnet ist. Hierbei ist es zweckmäßig, wenn der Fühler die Form eines elastisch verformbaren Körpers aufweist, der sich entlang der Hauptschließkante erstreckt. Im Rahmen dieses Erfindungsgedankens ist es besonders zweckmäßig, wenn der Fühler ein mit Gas oder Flüssigkeit gefüllter Körper aus Gummi oder Kunststoff ist, der über eine Leitung an einen Umwandler mechanischer Impulse in elektrische Impulse angeschlossen ist.

Der Vorteil der vorgeschlagenen Sicherheitseinrichtung bestent darin, daß mit ihr herkömmliche Tore, Türen oder dergleichen bestückt werden können. Es handelt sich also um ein separates Teil, bei dem die Länge des Zeitabschnittes einstellbar ist. Schließlich sieht eine zweckmäßige Ausgestaltung der Erfindung vor, daß der Fühler als ein Dämpfungskörper ausgebildet ist, dessen Quetschabschnitt, gemessen in Bewegungsrichtung des Tores, vorzugsweise mehr als 1 cm beträgt.

Ein Ausführungsbeispiel der Erfindung ist in der Zeichnung schematisch dargestellt und wird im folgenden erläutert.

In der Zeichnung ist ein Garagentor 14 in Form eines Sektionaltores dargestellt. Das Garagentor 14 besteht aus mehreren Lamellen 22, 24, 26 und 28, die in vertikal ausgerichteten und parallel zueinander verlaufenden Schienen 30 und 32 geführt sind, die sich an ebenfalls parallel verlaufende Schienen 34 und 36, die jedoch horizontal angeordnet sind, anschließen. Die Schienen 34 und 36 sind mittels Befestigungsmittel 38 an der Decke der Garage befestigt. Die Hauptabschlußkante 27 des Tores 14, das in Richtung des Doppelpfeiles 20 hin- und herbewegbar ist, trägt einen Fühler 18, der über eine Leitung 8 an die Sicherheitseinrichtung 10 angeschlossen ist. Die Sicherheitseinrichtung 10 ist ihrerseits über eine Leitung 6 an eine Antriebseinrichtung 12 des Tores angeschlossen.

Die Sicherheitseinrichtung 10 dient zur Steuerung des Bewegungsablaufs des Tores 14, das mit der Antriebseinrichtung 12 mit einstellbarer Betriebsbelastung sowie Mitteln, durch die die Antriebseinrichtung 12 bei Überschreitung ihrer vorgegebenen Betriebsbelastung innerhalb eines bestimmten Zeitabschnittes ausgeschaltet wird, zusammenarbeitet. Die Sicherheitseinrichtung 10, die z.B. an einer Seitenwand der Garage befestigbar ist, ist mit dem Fühler 18 und mit der Antriebseinrichtung 12 betrieblich verbindbar. Der Fühler 18 ist so ausgebildet, daß er mit den Bewegungsweg des Tores 14 durchquerenden Hindernissen in Wirkverbindung bringbar ist, hierbei ein Signal an die Sicherheitseinrichtung 10 abgibt und somit bewirkt, daß die Bewegungsrichtung des Tores 14 geändert wird, wenn seine Bewegung innerhalb eines bestimmten Zeitabschnittes nach Abgabe des Signals nicht unterbrochen wird. In der Zeicnnung ist die Betriebslage des Tores 14 dargestellt. In der Ruhelage sind die Lamellen 22 bis 28 von den Führungsschienen 34 und 36 getragen. Wird nun die Sicherheitseinrichtung eingeschaltet, bewegen sich die Lamellen 22 bis 28 zunächst in horizontaler Richtung und sodann in vertikaler Richtung, bis sie die in der Zeichnung dargestellte Position eingenommen haben. Dabei ist die Bewegungsgeschwindigkeit der Lamellen von ihrer Lage abhängig. Befindet sich nun zwischen dem Boden 4 und der untersten Lamelle 28 ein Hindernis, dann wird der Fühler 18, der im Bereich der Hauptschließkante 27 des Tores 14 angeordnet ist, mit dem Hindernis in Wirkverbindung gebracht. Dies hat zur Folge, daß der Druck innerhalb des Fühlers, der die Form eines elastisch verformbaren Körpers aufweist, der sich entlang der Hauptschließkante 27 erstreckt und mit Gas oder Flüssigkeit gefüllt ist, sich ändert. Die Druckwelle wird an einen Umwandler mechanischer Impulse in elektrische Impulse geleitet. Von dort aus gelangt das Signal über die Leitung 8 in die Sicherheitseinrichtung 10, was zur Folge hat, daß eine Zeitmeßeinheit eingeschaltet wird, die mißt, innerhalb welcher Zeit die eingestellte Betriebsbelastung der Antriebseinrichtung 12 überschritten wird. Bei verformbaren Hindernissen tritt die Überschreitung der Betriebsbelastung erst später ein als bei nicht verformbaren Hindernissen, so daß die Antriebseinrichtung umgeschaltet wird und die Lamellen des Tores bewegen sich in vertikaler Richtung nach oben. Die Empfindlichkeit des Fühlers kann vorzugsweise dadurch erhöht werden, daß er voluminöser gestaltet ist. In diesem Fall ist der Fühler gleichzeitig als ein Dämpfungskörper ausgebildet, dessen Quetschabschnitt, gemessen in Bewegungsrichtung der Lamellen, mehrere Zentimeter betragen kann.

Die durch die Erfindung erzielten Vorteile bestehen insbesondere darin, daß mit denkbar einfachen Mitteln erreichbar ist, daß der Bewegungsablauf des Tores nicht nur unterbrochen, sondern auch geändert wird, so daß eine Situation, in der das Hindernis eingeklemmt ist, nicht eintreten kann. Die Sicherheitseinrichtung (Steuerungseinrichtung) ist ferner so beschaffen, daß sie an eine Warneinricntung angeschlossen ist, die signalisiert, wenn der Fühler außer Betrieb ist. In diesem Falle gelangt in die Steuerungseinrichtung zunächst das Signal der Antriebseinrichtung, das signalisiert, daß die Betriebsbelastung der Antriebseinrichtung überschritten worden ist und daß der Fühler außer Betrieb ist. Die Reihenfolge der ankommenden Signale, nämlich das vom Fühler und das von der Antriebseinrichtung, ist auch eine Information darüber, ob die Steuerungseinheit ordnungsgemäß arbeitet. Ist dies nicht der Fall, dann kann das Tor z.B. über eine Totmannschaltung betrieben werden.

## Patentansprüche

1. Sicherheitseinricntung für einen Öffnungsverschluß (14), z.B. Tor, Tür, Fenster, Schiebedach oder dgl., mit einem Antrieb (12), dessen maximal zulässiger Belastungswert einstellbar ist, sowie einer Steuerungseinrichtung (10), durch welche der Antrieb ausschaltbar ist, wobei die Ausschaltung beim Erreichen des maximal zulässigen Belastungswertes unter Abgabe eines Signals S₂ zur Zeit T₂ an die Steuerungseinrichtung (10) erfolgt,
dadurch gekennzeichnet,
daß ein Fühler (18) im Bereich der Quetsch- und/oder Schließkante des Öffnungsverschlusses (14) angeordnet ist, der beim Auftreten auf ein Hindernis ein signal S₁ zur Zeit T₁ an die Steuerungseinrichtung (10) abgibt, daß die Steuerungseinrichtung (10) beim Erreichen des maximal zulässigen Belastungswertes den Differenzwert der Zeit Δ T_{tats.} = T₂-T₁ bildet, daß die Steuerungseinrichtung (10) den Wert Δ T_{tats.} vergleicht mit einem vorgegebenen Wert T_{vorgeg.} und daß im Falle Δ Tₜₐₜₛ > Δ T_{vorgeg.} die Bewegungsrichtung des Öffnungsverschlusses (14) geändert wird.

2. Sicherheitseinrichtung nach Anspruch 1,
dadurch gekennzeichnet,
daß der Fühler (18) im Bereich der Hauptschließkante (27) des Öffnungsverschlusses (14) angeordnet ist.

3. Sicherheitseinrichtung nach Anspruch 1 bis 2,
dadurch gekennzeichnet,
daß der Fühler ein druckempfindlicher Körper ist.

4. Sicherheitseinrichtung nach einem der Ansprüche 1 bis 3,
dadurch gekennzeichnet,
daß der Fühler (18) die Form eines elastisch verformbaren Körpers aufweist, der sich entlang der Hauptschließkante (27) erstreckt.

5. Sicherheitseinrichtung nach einem der Ansprüche 1 bis 4,
dadurch gekennzeichnet,
daß der Fühler (18) ein mit Gas oder Flüssigkeit gefüllter Körper aus Gummi oder Kunststoff ist, der über eine Leitung an einen Umwandler mechanischer Impulse in elektrische Impulse angeschlossen ist.

6. Sicherheitseinrichtung nach Anspruch 5,
dadurch gekennzeichnet,
daß der Umwandler an die Steuerungseinrichtung (10) angeschlossen ist.

7. Sicherheitseinrichtung nach einem der Ansprüche 1 bis 6,
dadurch gekennzeichnet,
daß die Steuerungseinrichtung (10) eine separate Einheit ist, bei der die Länge des Zeitabschnittes einstellbar ist.

8. Sicherheitseinrichtung nach einem der Ansprüche 1 bis 7,
dadurch gekennzeichnet,
daß die Steuerungseinrichtung ein integraler Bestandteil der Antriebseinrichtung ist.

9. Sicherheitseinrichtung nach einem der Ansprüche 1 bis 8,
dadurch gekennzeichnet,
daß der Fühler (18) als ein Dämpfungskörper ausgebildet ist, dessen Quetschabschnitt, gemessen in Bewegungsrichtung des Tores (16), vorzugsweise mehr als 1 cm beträgt.

## Claims

1. Safety arrangement for a closure (14) of an opening, e.g. a gate, door, window, sliding roof or the like, including a drive (12), the maximum permissible load value of which is adjustable, and a control means (10), whereby the drive can be switched-off, the switching-off operation being effected when the maximum permissible load value has been reached by a signal S₂ being issued to the control means (10) at the time T₂, characterised in that a sensor (18) is disposed in the region of the compression and/or closing edge of the opening closure (14), which sensor, on encountering an obstacle, issues a signal S₁ to the control means (10) at the time T₁, in that, when the maximum permissible load value is reached, the control means (10) forms the difference value of the time Δ T_{actual (tats.)} = T₂-T₁, in that the control means (10) compares the value Δ T_{actual (tats.)} with a prescribed value T_{prescribed} _{(vorgeg.)}, and in that, if Δ T_{actual (tats.)} is greater than Δ T_{prescribed (vorgeg.)}, the direction of movement of the opening closure (14) is changed.

2. Safety arrangement according to claim 1, characterised in that the sensor (18) is disposed in the region of the main closing edge (27) of the opening closure (14).

3. Safety arrangement according to claim 1 or 2, characterised in that the sensor is a pressure-sensitive body.

4. Safety arrangement according to one of claims 1 to 3, characterised in that the sensor (18) has the configuration of a resiliently deformable body which extends along the main closing edge (27).

5. Safety arrangement according to one of claims 1 to 4, characterised in that the sensor (18) is a body formed from rubber or plastics material, which body is filled with gas or liquid and is connected, via a line, to a converter for converting mechanical pulses into electrical pulses.

6. Safety arrangement according to claim 5, characterised in that the converter is connected to the control means (10).

7. Safety arrangement according to one of claims 1 to 6, characterised in that the control means (10) is a separate unit, wherein the length of the time period is adjustable.

8. Safety arrangement according to one of claims 1 to 7, characterised in that the control means is an integral part of the driving means.

9. Saftety arrangement according to one of claims 1 to 8, characterised in that the sensor (18) is configured as a damping body, the compression portion of which is preferably greater than 1 cm when measured in the direction of movement of the gate (16).

## Revendications

1. Système de sécurité pour éléments de fermeture de passages (14), par exemple pour portails, portes, fenêtres, toits coulissants ou similaires, avec un dispositif d'actionnement dont la charge de service maximale admissible est réglable, ainsi qu'avec un dispositif de commande (10) à l'aide duquel le dispositif d'actionnement peut être mis à l'arrêt, cet arrêt ayant lieu lorsque la charge de service maximale admissible est atteinte, avec émission d'un signal S₂ à l'instant T₂ vers le dispositif de commande (10),
caractérisé
en ce qu'un palpeur (18) est disposé dans la région de l'arête d'écrasement et/ou de fermeture de l'élément de fermeture (14), palpeur qui lors de la rencontre avec un obstacle émet un signal S₁ à l'instant T₁ en direction du dispositif de commande (10), en ce que lorsque la valeur de charge maximale admissible est atteinte, le dispositif de commande forme la valeur différentielle Δ T_{réel} = T₂ - T₁, en ce que le dispositif de commande (10) compare la valeur Δ T_{réel} avec une valeur de consigne Δ T_{de consigne} et en ce que dans le cas où Δ T_{réel} > Δ T_{de consigne} le sens de déplacement de l'élément de fermeture (14) est modifié.

2. Dispositif de sécurité suivant la revendication 1,
caractérisé
en ce que le palpeur (18) est disposé dans le région de l'arête de fermeture principale (27) de l'élément de fermeture (14).

3. Dispositif de sécurité suivant les revendications 1 et 2,
caractérisé
en ce que le palpeur est un organe sensible à la pression.

4. Dispositif de sécurité suivant l'une quelconque des revendications de 1 à 3,
caractérisé
en ce que le palpeur (18) présente la forme d'un organe élastique déformable, disposé le long de l'arête de fermeture principale (27).

5. Dispositif de sécurité suivant l'une quelconque des revendications de 1 à 4,
caractérisé
en ce que le palpeur (18) est un organe en caoutchouc ou en matière plastique rempli de gaz ou de liquide, qui par l'intermédiaire d'une canalisation est raccordé à un convertisseur d'impulsions mécaniques en impulsions électriques.

6. Dispositif de sécurité suivant la revendication 6,
caractérisé
en ce que le convertisseur est raccordé au dispositif de commande (10).

7. Dispositif de sécurité suivant l'une quelconque des revendications de 1 à 6,
caractérisé
en ce que le dispositif de commande (10) est une unité individuelle dans laquelle la durée du laps de temps est réglable.

8. Dispositif de sécurité suivant l'une quelconque des revendications de 1 à 7,
caractérisé
en ce que le dispositif de commande fait partie intégrante du dispositif d'actionnement.

9. Dispositif de sécurité suivant l'une quelconque des revendications de 1 à 8,
caractérisé
en ce que le palpeur (18) a la forme d'un organe d'amortissement, dont le tronçon d'écrasement mesuré dans la direction de déplacement de la porte (18) est de préférence d'une longueur supérieure à 1 cm.
